# EUROPÄISCHE PATENTSCHRIFT

(11) **EP 3 850 648 B1**
(45) Veröffentlichungstag und Bekanntmachung des Hinweises auf die Patenterteilung: **12.07.2023**
(21) Anmeldenummer: 19768759.3
(22) Anmeldetag: 10.09.2019
(51) Int. Cl.: H01H 1/28, H01H 13/803, H01H 13/807

(54) **TASTENMODUL FÜR EINE TASTATUR, TASTATUR UND VERFAHREN ZUM ERKENNEN EINER BETÄTIGUNG EINES TASTENMODULS EINER TASTATUR**
KEY MODULE FOR A KEYBOARD, KEYBOARD, AND METHOD FOR DETECTING THE ACTUATION OF A KEY MODULE OF A KEYBOARD
MODULE TOUCHE CONÇU POUR UN CLAVIER, CLAVIER ET PROCÉDÉ POUR DÉTECTER UN ACTIONNEMENT D'UN MODULE TOUCHE D'UN CLAVIER

(30) Priorität: 13.09.2018 DE 102018122416; 05.04.2019 DE 102019108956; 19.06.2019 DE 102019116585
(43) Veröffentlichungstag der Anmeldung: 21.07.2021
(73) Patentinhaber: Cherry Europe GmbH, 91275 Auerbach / Opf (DE)
(72) Erfinder: RUFF, Eduard, 91275 Auerbach (DE)
(74) Vertreter: Aurigium Leischner & Luthe
(86) Internationale Anmeldenummer: PCT/EP2019/074041
(87) Internationale Veröffentlichungsnummer: WO 2020/053177

(56) Entgegenhaltungen:
- EP-A1- 3 032 558
- US-A- 5 952 629
- US-A1- 2008 121 505
- US-A1- 2018 137 997

## Beschreibung

Die vorliegende Erfindung bezieht sich auf ein Tastenmodul für eine Tastatur, auf eine Tastatur mit mindestens einem solchen Tastenmodul und auf ein Verfahren zum Erkennen einer Betätigung eines Tastenmoduls einer Tastatur.

Bei Tastaturen, wie sie beispielsweise im Zusammenhang mit Computern eingesetzt werden, können unterschiedliche Arten von Tastenschaltern zum Einsatz kommen. Insbesondere können mechanische Tastenmodule als Tastenschalter verwendet werden. Es gibt unterschiedliche Arten von mechanischen Tastenmodulen. In der DE 10 2017 106 406 A1 ist ein Tastenmodul mit einem Deckelelement, einem Stößel, einer Kontaktgebereinheit, einem Kontaktstück und einem Gehäuseelement beschrieben.

Die US 5 952 629 A offenbart eine Schaltvorrichtung umfassend einen festen Kontakt mit einem auf einem Schaltungssubstrat ausgebildeten Kontaktmuster und bewegliche Kontakte, die bei einem Schaltvorgang mit dem festen Kontakt in Kontakt gebracht werden können. Die beweglichen Kontakte sind Teil eines elastisch verformbaren Abschnitts aus Gummi, einem Polymermaterial oder dergleichen. Die EP 3 032 558 A1 offenbart einen elektrischen Schnappschalter mit einem mehrteiligen Gehäuse und mit einer mehrteiligen Kontakteinrichtung. Die US 2008/121505 A1 offenbart eine Schaltvorrichtung für ein Automobil oder dergleichen zu Zusammenwirkung mit einem drehbaren und schwenkbaren Hebel, insbesondere für Blinker und Wechsel zwischen Fernlicht und Abblendlicht. Die US 2018/137997 A1 offenbart einen Tastenschalter und eine Tastatur zum Anzeigen einer Betätigungstiefe des Schalters.

Vor diesem Hintergrund schafft die vorliegende Erfindung ein verbessertes Tastenmodul für eine Tastatur, eine verbesserte Tastatur und ein verbessertes Verfahren zum Erkennen einer Betätigung eines Tastenmoduls einer Tastatur gemäß dem Hauptanspruch. Vorteilhafte Ausgestaltungen ergeben sich aus den Unteransprüchen und der nachfolgenden Beschreibung.

Gemäß Ausführungsformen kann insbesondere bei einem Tastenmodul für eine Tastatur eine Betätigungsart bereitgestellt werden, bei der nacheinander mehrere Schaltpunkte während einer Betätigungsbewegung erreicht werden können, um mehrere unterschiedliche Betätigungssignale für mehrere unterschiedliche Funktionen zu ermöglichen. Dies kann beispielsweise durch ein Kontaktelement mit drei oder mehr Kontaktfingern erreicht werden, die so ausgeformt bzw. angeordnet sind, dass nach unterschiedlichen Vorlaufwegen der Betätigungsbewegung unterschiedliche Kontakte geschlossen werden.

Vorteilhafterweise können somit insbesondere mehrere Schaltpunkte mittels eines einzigen Tastenmoduls realisiert werden, um beispielsweise mehrere Funktionen, Befehle oder Aktionen durch Betätigung eines einzigen Tastenmoduls auszuführen.

Insbesondere können somit ein frühzeitiger Kontakt nach einem kurzen Vorlaufweg für eine häufig und zusätzlich oder alternativ rasch benötigte Funktion und ein späterer Kontakt nach einem längeren Vorlaufweg für eine weniger häufig und zusätzlich oder alternativ später benötigte Funktion hergestellt werden. Die mehreren Schaltpunkte können insbesondere mittels eines platzsparenden, kostengünstigen und einfach herstellbaren Bauteils auf robuste und zuverlässige Weise realisiert werden.

Es wird ein Tastenmodul nach Anspruch 1 vorgestellt.

Die Tastatur kann beispielsweise für einen Computer oder dergleichen vorgesehen sein. Die Tastatur kann zumindest ein Tastenmodul aufweisen. Das Tastenmodul kann Teil einer Taste sein oder eine Taste repräsentieren. Somit kann ein Tastenmodul pro Taste vorgesehen sein. Das Tastenmodul kann auch als ein mechanischer Taster oder mechanischer Tastenschalter bezeichnet werden. Das Schaltungssubstrat kann als eine Leiterplatte ausgeführt sein. Die Tastatur kann das Schaltungssubstrat aufweisen. Das Schaltungssubstrat kann eine Mehrzahl von Kontaktflächen aufweisen. Der Tastenstößel kann einstückig ausgeformt sein. Der Tastenstößel kann einen Kopplungsabschnitt zum Ankoppeln einer Tastenkappe für das Tastenmodul aufweisen. Der Kontaktgeber kann einstückig ausgeformt sein. Zumindest die Kontaktfinger können hierbei aus einem elektrisch leitfähigen Material ausgeformt sein. Insbesondere kann der Kontaktgeber einstückig als ein Stanz- und Biegeteil aus einem Metallmaterial ausgeformt sein. Die Kontaktfinger können bei einer Verformung eine lineare oder progressive Federkennlinie aufweisen. In der Ruheposition können die Kontaktfinger von dem Schaltungssubstrat beabstandet angeordnet sein. In der Betätigungsposition können die Kontaktfinger die Kontaktflächen des Schaltungssubstrats berühren. Ein Kontakt zwischen Kontaktfinger und Kontaktfläche kann unter Erzeugung von Reibung erfolgen. Nach einem ersten Vorlaufweg kann eine Teilmenge der Kontaktfinger eine Teilmenge der Kontaktflächen kontaktieren und nach einem zweiten Vorlaufweg können alle Kontaktfinger die Kontaktflächen kontaktieren. Hierbei kann der zweite Vorlaufweg größer als der erste Vorlaufweg sein. Nach dem zweiten Vorlaufweg kann der Tastenstößel näher an der Betätigungsposition angeordnet sein als nach dem ersten Vorlaufweg. Bei Kontakt zwischen den Kontaktfingern und den Kontaktflächen können unterschiedliche Schaltkreise in dem Schaltungssubstrat geschlossen werden.

Gemäß einer Ausführungsform können die Kontaktfinger ausgeformt sein, um zumindest zwei der Kontaktflächen im Verlauf der Betätigungsbewegung wegversetzt zueinander und zusätzlich oder alternativ in einer frei vordefinierten Reihenfolge zu kontaktieren. So können im Verlauf der Betätigungsbewegung bis hin zu der Betätigungsposition zumindest zwei unterschiedliche Kontaktflächen nacheinander durch Kontaktfinger kontaktiert werden. Eine Reihenfolge einer Kontaktierung ist hierbei beliebig definierbar durch eine entsprechende Ausformung der Kontaktfinger. Eine solche Ausführungsform bietet den Vorteil, dass ein Tastenmodul auf einfache Weise anwendungsspezifisch flexibel mit Funktionen belegt werden kann.

Gemäß einer Ausführungsform kann das Auslöseelement drei elastisch verformbare Kontaktfinger aufweisen. Hierbei kann ein erster Kontaktfinger ausgeformt sein, um eine erste Kontaktfläche nach einem ersten Vorlaufweg zu kontaktieren. Dabei kann ein zweiter Kontaktfinger ausgeformt sein, um eine zweite Kontaktfläche nach dem ersten Vorlaufweg zu kontaktieren. Ferner kann ein dritter Kontaktfinger ausgeformt sein, um eine dritte Kontaktfläche nach einem zweiten Vorlaufweg zu kontaktieren. Der zweite Vorlaufweg kann länger als der erste Vorlaufweg sein. Der erste Kontaktfinger und der zweite Kontaktfinger können die erste Kontaktfläche und die zweite Kontaktfläche kontaktieren, bevor die dritte Kontaktfläche durch den dritten Kontaktfinger kontaktiert wird. Eine solche Ausführungsform bietet den Vorteil, dass zwei Schaltpunkte oder Betätigungspunkte das Tastenmoduls auf einfache und zuverlässige Weise realisiert werden können.

Der erste Winkel und der zweite Winkel können in der Ruheposition vorliegen. Eine solche Ausführungsform bietet den Vorteil, dass die nach unterschiedlichen Vorlaufwegen erfolgende Kontaktierung von Kontaktflächen unaufwändig und dauerfest mittels der unterschiedlich gebogenen Kontaktfinger erreicht werden kann.

Gemäß einer Ausführungsform kann das Auslöseelement drei elastisch verformbare Kontaktfinger aufweisen. Hierbei können ein erster Kontaktfinger und ein zweiter Kontaktfinger als Teilabschnitte eines ersten Fingerabschnittes des Auslöseelements ausgeformt sein und kann ein dritter Kontaktfinger als ein zweiter Fingerabschnitt des Auslöseelements ausgeformt sein. Zusätzlich oder alternativ kann ein Trennungszwischenraum zwischen dem ersten Kontaktfinger und dem zweiten Kontaktfinger kürzer sein als ein Trennungszwischenraum zwischen dem zweiten Kontaktfinger und dem dritten Kontaktfinger. Eine solche Ausführungsform bietet den Vorteil, dass ein Kurzschluss zwischen der ersten Kontaktfläche und der zweiten Kontaktfläche dauerhaft gleichzeitig oder innerhalb eines geringen zeitlichen Toleranzbereichs erfolgen kann, wobei die unterschiedliche Biegung des dritten Kontaktfingers relativ zu den anderen beiden Kontaktfingern vereinfacht werden kann.

Ferner kann jeder der Kontaktfinger einen gebogenen Endabschnitt zum Kontaktieren einer der Kontaktflächen aufweisen. Insbesondere kann der erste Kontaktfinger einen ersten gebogenen Endabschnitt zum Kontaktieren der ersten Kontaktfläche aufweisen, kann der zweite Kontaktfinger einen zweiten gebogenen Endabschnitt zum Kontaktieren der zweiten Kontaktfläche aufweisen und kann der dritte Kontaktfinger einen dritten gebogenen Endabschnitt zum Kontaktieren der dritten Kontaktfläche aufweisen. Eine solche Ausführungsform bietet den Vorteil, dass eine Kontaktsicherheit erhöht werden kann.

Gemäß einer Ausführungsform kann das Tastenmodul einen Drahtbügel zum Bereitstellen einer taktilen und zusätzlich oder alternativ akustischen Rückkopplung aufweisen. Hierbei kann der Drahtbügel im Verlauf der Betätigungsbewegung elastisch auslenkbar sein. Dabei kann der Drahtbügel mit einem Gesamtbiegewinkel von weniger als 360 Grad gebogen ausgeformt sein. Der Drahtbügel kann an dem Tastenstößel fixiert sein. Der Drahtbügel kann aus einem Metalldraht mit einem vordefinierten Durchmesser gebogen sein. Der Drahtbügel kann ausgebildet sein, um die taktile und zusätzlich oder alternativ akustische Rückkopplung im Verlauf der Betätigungsbewegung bereitzustellen. Der Gesamtbiegewinkel kann einer Summe von Biegewinkeln aller Biegestellen des Drahtbügels entsprechen, an denen der Drahtbügel gebogen ist. Der Drahtbügel kann auch als ein Bügel, Klickbügel oder allgemein als elastisches Mittel bezeichnet werden. Der Drahtbügel kann aus einem Metalldraht oder einem Kunststoffdraht ausgeformt sein. Eine solche Ausführungsform bietet den Vorteil, dass eine taktile und zusätzlich oder alternativ akustische Rückkopplung auf kostengünstige, robuste, unkomplizierte und zuverlässige Weise bereitgestellt werden kann.

Gemäß einer Ausführungsform kann das Modulgehäuse einstückig ausgeformt sein. Das Modulgehäuse kann zumindest einen Positioniervorsprung zum Positionieren des Tastenmoduls an einem Schaltungssubstrat der Tastatur aufweisen. Das Modulgehäuse kann zumindest einen Befestigungsabschnitt zum formschlüssigen und zusätzlich oder alternativ kraftschlüssigen Befestigen des Tastenmoduls in der Tastatur aufweisen. Der Positioniervorsprung kann in Gestalt eines Zapfens, Stiftes oder dergleichen ausgeformt sein. Der Befestigungsabschnitt kann in Gestalt eines Kragens und zusätzlich oder alternativ eines Schnapphakens oder dergleichen ausgeformt sein. Hierbei kann das Tastenmodul unter Vermeidung einer stoffschlüssigen Verbindung zwischen dem Tastenmodul und dem Schaltungssubstrat der Tastatur mit dem Schaltungssubstrat verbunden sein oder werden. Eine solche Ausführungsform bietet den Vorteil, dass eine lötfreie Verbindung zwischen dem Tastenmodul und dem Schaltungssubstrat kostensparend realisiert werden kann. Auch können Kosten gespart werden, da eine breitere Materialauswahl mit auch weniger temperaturbeständigen Materialien für das Tastenmodul je nach Einsatzumgebungstemperatur genutzt werden kann. Außerdem bietet eine lötfreie Verbindung einen einfachen Austausch von Tastenmodulen durch einen Fachmann oder durch den Endbenutzer direkt. Das eröffnet eine zusätzliche individuelle Tastatur-Gestaltungsmöglichkeit, die insbesondere bei Computerspiel-Nutzern vorteilhaft sein kann.

Das Tastenmodul kann ferner ein elastisches Mittel aufweisen, das ausgebildet ist, um in einem zusammengesetzten Zustand des Tastenmoduls den Tastenstößel in die Ruheposition vorzuspannen. Das elastische Mittel kann als eine Druckfeder ausgeführt sein. Das elastische Mittel kann als eine Rückstellfeder für das Tastenmodul fungieren. Das elastische Mittel kann einen linearen Kraft-Weg-Verlauf bei der Betätigungsbewegung bewirken. Anders ausgedrückt kann das elastische Mittel eine lineare Federkennlinie aufweisen. Alternativ kann das elastische Mittel eine progressive Federkennlinie aufweisen. Unter anderem kann durch ein elastisches Mittel in vorteilhafter Weise ein Kraft-Weg-Verlauf einer Betätigung des Tastenmoduls bedarfsgerecht eingestellt werden.

Zudem kann der Tastenstößel aus einem lichtdurchlässigen Material oder einem lichtundurchlässigen Material ausgeformt sein. Hierbei kann das Modulgehäuse aus einem lichtdurchlässigen Material oder einem lichtundurchlässigen Material ausgeformt sein. Eine solche Ausführungsform bietet den Vorteil, dass eine gleichmäßige Beleuchtung einer mit dem Tastenstößel koppelbaren Tastenkappe von dem Schaltungssubstrat aus erreicht werden kann. Auch kann eine Beleuchtung des gesamten Modulgehäuses und somit einer Umgebung der Tastenkappe bei Bedarf ermöglicht werden.

Gemäß einer Ausführungsform kann das Modulgehäuse eine Anlagefläche aufweisen. Dabei kann das Auslöseelement in der Ruheposition des Tastenstößels in Anlage gegen die Anlagefläche angeordnet sein. Die Anlagefläche kann wenigstens derart ausgebildet sein, dass ein Abgleiten des Auslöseelements und somit des Tastenstößels zurück in eine Position vor erstmaliger Betätigung verhindert werden kann. Eine solche Ausführungsform bietet den Vorteil, dass ein Nachschwingen des Auslöseelements nach einer Rückkehr von der Betätigungsposition in die Ruheposition gedämpft werden kann.

Es wird auch eine Tastatur nach Anspruch 9 vorgestellt.

Somit ist in Verbindung mit der Tastatur zumindest ein vorstehend genanntes Tastenmodul einsetzbar oder verwendbar. Das zumindest eine Tastenmodul ist direkt an dem Schaltungssubstrat anbringbar. Die Kontaktflächen können bei einer Betätigung des zumindest einen Tastenmoduls über die Kontaktfinger miteinander elektrisch verbindbar sein. Hierbei können jeweilige Schaltkreise in dem Schaltungssubstrat geschlossen werden.

Gemäß einer Ausführungsform kann die Tastatur eine Vorrichtung zum Erkennen einer Betätigung des Tastenmoduls aufweisen. Hierbei kann die Vorrichtung signalübertragungsfähig mit dem Schaltungssubstrat verbunden sein. Die Vorrichtung kann eine Erfassungseinrichtung zum Erfassen einer Anzahl von durch die Kontaktfinger kontaktierten Kontaktflächen des Schaltungssubstrats der Tastatur und eine Bereitstellungseinrichtung zum Bereitstellen eines ersten Betätigungssignals ansprechend auf eine erfasste erste Anzahl von durch die Kontaktfinger kontaktierten Kontaktflächen und eines zweiten Betätigungssignals ansprechend auf eine erfasste, von der ersten Anzahl unterschiedliche, zweite Anzahl von durch die Kontaktfinger kontaktierten Kontaktflächen aufweisen. Hierbei kann repräsentieren jedes der Betätigungssignale eine erkannte Betätigung des Tastenmoduls repräsentieren. Die Vorrichtung kann innerhalb oder außerhalb eines Gehäuses der Tastatur angeordnet sein. Die Betätigungssignale können verarbeitete Signale sein. Alternativ können die Betätigungssignale auch Kontaktsignale sein, die ein Schließen eines Stromkreises oder Schaltkreises in dem Schaltungssubstrat repräsentieren. Eine solche Ausführungsform bietet den Vorteil, dass eine Tastenbetätigung zuverlässig und genau erkannt werden kann, wobei auch eine Unterscheidung zwischen unterschiedlichen Arten der Tastenbetätigung vorgenommen werden kann, um unterschiedliche Betätigungssignale zu erhalten.

Dabei kann die Erfassungseinrichtung ausgebildet sein, um zumindest ein Zeitintervall zwischen Kontaktzeitpunkten, zu denen unterschiedliche Kontaktflächen durch die Kontaktfinger kontaktiert werden, zu erfassen. Hierbei kann ferner die Bereitstellungseinrichtung ausgebildet sein, um abhängig von dem zumindest einen erfassten Zeitintervall unter Verwendung einer Bestimmungsvorschrift zumindest ein weiteres Betätigungssignal bereitzustellen. Das zumindest eine weitere Betätigungssignal kann eine erkannte Betätigung des Tastenmoduls repräsentieren. Genauer gesagt kann die Erfassungseinrichtung ausgebildet sein, um zumindest ein Zeitintervall zwischen bei Kontakt zwischen Kontaktflächen und Kontaktfingern auftretenden Schließvorgängen von Schaltkreisen zu messen. Da die jeweiligen Vorlaufwege bekannt sind, bei denen die Kontaktflächen durch die Kontaktfinger kontaktiert werden, kann die Vorrichtung auch ausgebildet sein, um eine Geschwindigkeit und zusätzlich oder alternativ eine Beschleunigung der Betätigungsbewegung zu bestimmen. Die Bestimmungsvorschrift kann einen Schwellenwertvergleich, eine Nachschlagtabelle, eine Nutzung physikalischer Bewegungsgleichungen und dergleichen aufweisen. Eine solche Ausführungsform bietet den Vorteil, dass auch abhängig von einer durch einen Nutzer bewirkten Dynamik der Betätigungsbewegung spezielle Betätigungssignale ausgelöst werden können, beispielsweise unterschiedliche Betätigungssignale bei unterschiedlicher Betätigungsgeschwindigkeit oder Beschleunigung.

Auch können die Kontaktflächen elektrisch voneinander isoliert sein. Zusätzlich oder alternativ können die Kontaktflächen entlang einer Geraden angeordnet sein. Eine solche Ausführungsform bietet den Vorteil, dass eine einfache und häufig verfügbare Ausführung des Schaltungssubstrats verwendet werden kann.

Gemäß einer Ausführungsform können das zumindest eine Tastenmodul und das Schaltungssubstrat ausschließlich formschlüssig und zusätzlich oder alternativ kraftschlüssig miteinander verbunden sein. Die formschlüssige und zusätzlich oder alternativ kraftschlüssige Verbindung zwischen Tastenmodul und Schaltungssubstrat kann mittels des zumindest einen Positioniervorsprungs und zumindest eines Befestigungsabschnitts des Modulgehäuses hergestellt sein. Eine solche Ausführungsform bietet den Vorteil, dass eine zuverlässige, kostengünstige und auf einfache Weise zum Austausch lösbare Verbindung realisiert werden kann.

Ferner kann die Tastatur ein Fixierelement zum Fixieren des zumindest einen Tastenmoduls an dem Schaltungssubstrat aufweisen. Hierbei kann das Fixierelement als ein Tastenrahmen zwischen dem Schaltungssubstrat und einem Tastaturoberteil oder als ein Tastaturoberteil ausgeführt sein. Das Fixierelement kann ausgebildet sein, um mit zumindest einem Befestigungsabschnitt des Modulgehäuses des Tastenmoduls eine formschlüssige und zusätzlich oder alternativ kraftschlüssige Verbindung einzugehen. Eine solche Ausführungsform bietet den Vorteil, dass eine Tastatur auf kostengünstige Weise realisiert werden kann, wobei langlebige und robuste Tastenmodule auf einfache Weise ausgetauscht werden können und eine präzise Betätigung ermöglichen.

Es wird auch ein Verfahren zum Erkennen einer Betätigung eines Tastenmoduls nach Anspruch 15 vorgestellt.

Das Verfahren kann in Verbindung mit bzw. unter Verwendung von einer Ausführungsform der vorstehend genannten Tastatur mit zumindest einem Exemplar einer Ausführungsform des vorstehend genannten Tastenmoduls vorteilhaft ausgeführt werden. Das erste Betätigungssignal und das zweite Betätigungssignal können voneinander unterschiedlich sein. Hierbei können das erste Betätigungssignal und das zweite Betätigungssignal unterschiedliche Signalwerte aufweisen. Die erste Anzahl von Kontaktflächen kann einer Teilmenge der Kontaktflächen entsprechen, die nach einem ersten Vorlaufweg durch eine Teilmenge der Kontaktfinger kontaktiert werden. Die zweite Anzahl von Kontaktflächen kann allen Kontaktflächen entsprechen, die nach einem zweiten Vorlaufweg durch alle Kontaktfinger kontaktiert werden. Hierbei kann der zweite Vorlaufweg länger bzw. größer als der erste Vorlaufweg sein. Das erste Betätigungssignal kann ausgebildet sein, um bei Verwendung durch eine mit der Tastatur signalübertragungsfähig verbundene Einrichtung eine erste Funktion auszulösen. Das zweite Betätigungssignal kann ausgebildet sein, um bei Verwendung durch eine mit der Tastatur signalübertragungsfähig verbundene Einrichtung eine zweite Funktion auszulösen, die sich von der ersten Funktion unterscheidet. Die Betätigungssignale können verarbeitete Signale sein. Alternativ können die Betätigungssignale auch Kontaktsignale sein, die ein Schließen eines Stromkreises oder Schaltkreises in dem Schaltungssubstrat repräsentieren. Gemäß einer Ausführungsform kann im Schritt des Erfassens zumindest ein Zeitintervall zwischen Kontaktzeitpunkten, zu denen unterschiedliche Kontaktflächen durch die Kontaktfinger kontaktiert werden, erfasst werden. Hierbei kann ferner im Schritt des Bereitstellens abhängig von dem zumindest einen erfassten Zeitintervall unter Verwendung einer Bestimmungsvorschrift zumindest ein weiteres Betätigungssignal bereitgestellt werden. Das zumindest eine weitere Betätigungssignal kann eine erkannte Betätigung des Tastenmoduls repräsentieren.

Die Erfindung wird anhand der beigefügten Zeichnungen beispielhaft näher erläutert. Es zeigen:
Fig. 1 eine schematische Darstellung einer Tastatur gemäß einem Ausführungsbeispiel der vorliegenden Erfindung;
Fig. 2 eine schematische Darstellung eines Tastenmoduls gemäß einem Ausführungsbeispiel der vorliegenden Erfindung;
Fig. 3A und Fig. 3B schematische Darstellungen eines Teilabschnitts der Tastatur aus Fig. 1 und eines Teilabschnitts des Tastenmoduls aus Fig. 2 in einer Ruheposition bzw. einem kontaktlosen Zustand;
Fig. 4A und Fig. 4B schematische Darstellungen des Teilabschnitts der Tastatur und des Teilabschnitts des Tastenmoduls aus Fig. 3A und Fig. 3B in einer ersten Betätigungsposition bzw. an einem ersten Schaltpunkt;
Fig. 5A und Fig. 5B schematische Darstellungen des Teilabschnitts der Tastatur und des Teilabschnitts des Tastenmoduls aus Fig. 3A und Fig. 3B bzw. Fig. 4A und Fig. 4B in einer zweiten Betätigungsposition bzw. an einem zweiten Schaltpunkt;
Fig. 6 eine schematische Darstellung eines Tastenmoduls gemäß einem Ausführungsbeispiel der vorliegenden Erfindung;
Fig. 7 eine schematische Darstellung einer Tastatur gemäß einem Ausführungsbeispiel der vorliegenden Erfindung;
Fig. 8 ein Ablaufdiagramm eines Verfahrens gemäß einem Ausführungsbeispiel der vorliegenden Erfindung;
Fig. 9 eine schematische Unteransicht eines Teilabschnitts eines Tastenmoduls gemäß einem Ausführungsbeispiel der vorliegenden Erfindung;
Fig. 10 eine teilweise geschnittene Ansicht eines Teilabschnitts einer Tastatur gemäß einem Ausführungsbeispiel der vorliegenden Erfindung mit einem Tastenmodul vor einer Montage bzw. Erstbetätigung;
Fig. 11 eine teilweise geschnittene Ansicht des Teilabschnitts der Tastatur aus Fig. 10 mit dem Tastenmodul in einer Betätigungsposition; und
Fig. 12 eine teilweise geschnittene Ansicht des Teilabschnitts der Tastatur aus Fig. 10 bzw. Fig. 11 mit dem Tastenmodul in einer Ruheposition.

In der nachfolgenden Beschreibung bevorzugter Ausführungsbeispiele der vorliegenden Erfindung werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Fig. 1 zeigt eine schematische Darstellung einer Tastatur 100 mit Tastenmodulen 110 gemäß einem Ausführungsbeispiel. Die Tastatur 100 ist beispielsweise Teil eines Notebook-Computers, Laptop-Computers oder dergleichen. Alternativ ist die Tastatur 100 insbesondere auch als ein Peripheriegerät für einen Computer ausgeführt.

Die Tastatur 100 weist ein Schaltungssubstrat 102 auf. Bei dem Schaltungssubstrat 102 handelt es sich beispielsweise um eine Leiterplatte, Schaltungsplatine oder dergleichen. Gemäß dem in Fig. 1 dargestellten Ausführungsbeispiel weist die Tastatur 100 eine Mehrzahl von Tastenmodulen 110 auf. Die Tastenmodule 110 sind an dem Schaltungssubstrat 102 angeordnet.

Auch weist gemäß dem in Fig. 1 dargestellten Ausführungsbeispiel die Tastatur 100 ein Fixierelement 104 zum Fixieren der Tastenmodule 110 an dem Schaltungssubstrat 102 auf. Genauer gesagt ist das Fixierelement 104 ausgebildet, um eine formschlüssige und zusätzlich oder alternativ kraftschlüssige Verbindung mit dem Tastenmodul herzustellen. Lediglich beispielhaft ist hierbei das Fixierelement 104 als ein Tastenrahmen ausgeführt. Alternativ kann das Fixierelement 104 als ein Tastaturoberteil ausgeführt sein.

Ferner ist gemäß dem in Fig. 1 gezeigten und beschriebenen Ausführungsbeispiel an jedem Tastenmodul 110 eine Tastenkappe 106 angebracht. Dabei ist jede Tastenkappe 106 mit einem eigenen Tastenmodul 110 gekoppelt. Jede Einheit aus Tastenmodul 110 und Tastenkappe 106 repräsentiert eine Taste der Tastatur 100. Alternativ repräsentiert jedes Tastenmodul 110 eine Taste der Tastatur 100. Insbesondere auf die Tastenmodule 110 wird unter Bezugnahme auf nachfolgende Figuren noch detaillierter eingegangen.

Die Tastenkappe 106 repräsentiert einen für einen Benutzer der Tastatur 100 sichtbaren und berührbaren Teil einer Taste. Eine Betätigung eines Tastenmoduls 110 erfolgt durch Drücken auf die Tastenkappe 106. Jedes Tastenmodul 110 ist ausgebildet, um auf eine Betätigungskraft mit einer Kraft-Weg-Kennlinie eines Widerstands bzw. einer Rückstellkraft zu reagieren. Ferner ist jedes Tastenmodul 110 ausgebildet, um ansprechend auf eine Betätigung eine elektrische Verbindung herzustellen, wobei ein Schaltvorgang mit mehreren Schaltpunkten nach unterschiedlichen Vorlaufwegen ausgeführt wird.

Gemäß einem Ausführungsbeispiel kann das Schaltungssubstrat 102 zumindest ein Loch aufweisen, in das zumindest ein Positioniervorsprung des Tastenmoduls 110 eingebracht sein oder werden kann. Hierbei kann insbesondere eine formschlüssige Verbindung zwischen dem Tastenmodul und dem Schaltungssubstrat 102 erreicht werden. Auch kann oder können an oder in dem Schaltungssubstrat 102 zumindest eine Leuchtdiode zum Beleuchten des zumindest einen Tastenmoduls 110 und zusätzlich oder alternativ weitere elektronische Bauteile angeordnet sein. Die zumindest eine Leuchtdiode und/oder die weiteren elektronischen Bauteile können mittels eines Oberflächenbefestigungsprozesses oder eines Lötverfahrens aufgebracht sein. Bei den weiteren elektronischen Bauteilen kann es sich um Widerstände, Dioden und dergleichen handeln.

Fig. 2 zeigt eine schematische Darstellung eines Tastenmoduls 110 gemäß einem Ausführungsbeispiel der vorliegenden Erfindung. Das Tastenmodul 110 entspricht oder ähnelt einem der Tastenmodule aus Fig. 1. Das Tastenmodul 110 ist für eine Tastatur wie die Tastatur aus Fig. 1 vorgesehen. Von dem Tastenmodul 110 sind in der Darstellung von Fig. 2 ein Tastenstößel 220 mit einem Kopplungsabschnitt 222, ein Modulgehäuse 230 und ein Auslöseelement 240 sowie eine Tastenkappe 106 gezeigt.

Das Modulgehäuse 230 ist ausgeformt, um den Tastenstößel 220 für eine translatorische Betätigungsbewegung des Tastenstößels 220 zwischen einer Ruheposition und einer Betätigungsposition relativ zu dem Modulgehäuse 230 bewegbar aufzunehmen. In der Darstellung von Fig. 2 ist der Tastenstößel 220 in der Ruheposition gezeigt, wobei der Tastenstößel 220 partiell in dem Modulgehäuse 230 aufgenommen ist. Anders ausgedrückt ist in der Ruheposition ein erster Teilabschnitt des Tastenstößels 220 in dem Modulgehäuse 230 aufgenommen. In der Betätigungsposition ist ein zweiter Teilabschnitt des Tastenstößels 220 in dem Modulgehäuse 230 aufgenommen, wobei der zweite Teilabschnitt größer als der erste Teilabschnitt ist.

Das Auslöseelement 240 ist an dem Tastenstößel 220 angebracht, angeordnet bzw. befestigt. Das Auslöseelement 240 ist ausgebildet, um ansprechend auf die Betätigungsbewegung ein Betätigungssignal des Tastenmoduls 110 auszulösen. Genauer gesagt ist das Auslöseelement 240 als ein Kontaktgeber zum elektrischen Kurzschließen von Kontaktflächen eines Schaltungssubstrats der Tastatur ausgeführt. Auch wenn es in Fig. 2 nicht explizit gezeigt ist, weist das Auslöseelement 240 mehr als zwei elastisch verformbare Kontaktfinger zum Kontaktieren der Kontaktflächen nach unterschiedlichen Vorlaufwegen im Verlauf der Betätigungsbewegung auf. Hierbei gelangt anders ausgedrückt im Verlauf der Betätigungsbewegung von der Ruheposition zu der Betätigungsposition eine zunehmende Anzahl von Kontaktfingern in Kontakt mit Kontaktflächen des Schaltungssubstrats. Insbesondere auch auf das Auslöseelement 240 wird unter Bezugnahme auf nachfolgend dargestellte Figuren noch detaillierter eingegangen.

Der Tastenstößel 220 weist den Kopplungsabschnitt 222 auf. Der Kopplungsabschnitt 222 ist ausgeformt, um mit der Tastenkappe 106 für das Tastenmodul 110 mechanisch koppelbar zu sein. Der Kopplungsabschnitt 222 erstreckt sich entlang einer Bewegungsachse der Betätigungsbewegung. Gemäß einem Ausführungsbeispiel kann der Kopplungsabschnitt 222 ein kreuzförmiges Querschnittsprofil aufweisen.

Fig. 3A und Fig. 3B zeigen schematische Darstellungen eines Teilabschnitts der Tastatur aus Fig. 1 und eines Teilabschnitts des Tastenmoduls aus Fig. 2 in einer Ruheposition bzw. einem kontaktlosen Zustand. Hierbei zeigt Fig. 3A den Tastenstößel 220 und das Auslöseelement 240 des Tastenmoduls sowie das Schaltungssubstrat 102 der Tastatur in der Ruheposition des Tastenmoduls. Hierbei befindet sich das Tastenmodul in einem kontaktlosen Zustand, wobei das Auslöseelement 240 und das Schaltungssubstrat 102 voneinander beabstandet sind.

Das Auslöseelement 240 weist drei elastisch verformbare Kontaktfinger 341, 342 und 343 auf. Ein erster Kontaktfinger 341 und ein zweiter Kontaktfinger 342 sind in der Ruheposition relativ zu einem Korpus des Auslöseelements 240 in einem ersten Winkel gebogen. Ein dritter Kontaktfinger 343 ist in der Ruheposition relativ zu dem Korpus des Auslöseelements 240 in einem zweiten Winkel gebogen. Dabei ist der erste Winkel, in dem der erste Kontaktfinger 341 und der zweite Kontaktfinger 342 relativ zu dem Korpus gebogen sind, größer als der zweite Winkel, in dem der dritte Kontaktfinger 343 relativ zu dem Korpus gebogen ist. Lediglich beispielhaft ist der erste Winkel hierbei ein stumpfer Winkel und ist der zweite Winkel ein rechter Winkel.

Fig. 3B zeigt eine schematische Draufsicht auf das Schaltungssubstrat 102 der Tastatur mit drei Kontaktflächen 303a, 303b und 303c. Die Kontaktflächen 303a, 303b und 303c sind entlang einer Geraden angeordnet. Insbesondere sind die Kontaktflächen 303a, 303b und 303c auch elektrisch voneinander isoliert. Eine erste Kontaktfläche 303a ist durch den ersten Kontaktfinger 341 kontaktierbar, eine zweite Kontaktfläche 303b ist durch den zweiten Kontaktfinger 342 kontaktierbar und eine dritte Kontaktfläche 303c ist durch den dritten Kontaktfinger 343 kontaktierbar.

Fig. 4A und Fig. 4B zeigen schematische Darstellungen des Teilabschnitts der Tastatur und des Teilabschnitts des Tastenmoduls aus Fig. 3A und Fig. 3B in einer ersten Betätigungsposition bzw. an einem ersten Schaltpunkt. Die erste Betätigungsposition repräsentiert einen teilweise betätigten Zustand des Tastenmoduls. Hierbei ist ein erster Schaltpunkt des Tastenmoduls erreicht bzw. realisiert. Ausgehend von der Ruheposition aus Fig. 3A ist der Tastenstößel 220 mit dem Auslöseelement 240 in der Darstellung von Fig. 4A um einen ersten Vorlaufweg bzw. eine erste Betätigungsstrecke relativ zu dem Schaltungssubstrat 102 in Richtung des Schaltungssubstrats 102 hin bewegt. Fig. 4A entspricht hierbei Fig. 3A mit Ausnahme dessen, dass der erste Kontaktfinger 341 und der zweite Kontaktfinger 342 in Kontakt mit dem Schaltungssubstrat 102 angeordnet sind. Der erste Kontaktfinger 341 und der zweite Kontaktfinger 342 sind ausgebildet und ausgeformt, um den ersten Schaltpunkt zu realisieren. Der dritte Kontaktfinger 343 ist von dem Schaltungssubstrat 102 beabstandet. In Fig. 4B ist gezeigt, dass der erste Kontaktfinger 341 die erste Kontaktfläche 303a kontaktiert und dass der zweite Kontaktfinger 342 die zweite Kontaktfläche 303b kontaktiert. Hierbei sind die erste Kontaktfläche 303a und die zweite Kontaktfläche 303b durch das Auslöseelement 240 kurzgeschlossen, insbesondere durch den ersten Kontaktfinger 341 und den zweiten Kontaktfinger 342.

Fig. 5A und Fig. 5B zeigen schematische Darstellungen des Teilabschnitts der Tastatur und des Teilabschnitts des Tastenmoduls aus Fig. 3A und Fig. 3B bzw. Fig. 4A und Fig. 4B in einer zweiten Betätigungsposition bzw. an einem zweiten Schaltpunkt. Die zweite Betätigungsposition repräsentiert einen vollständig oder im Wesentlichen vollständig betätigten Zustand des Tastenmoduls. Hierbei ist ein zweiter Schaltpunkt des Tastenmoduls erreicht bzw. realisiert. Ausgehend von der Ruheposition aus Fig. 3A ist der Tastenstößel 220 mit dem Auslöseelement 240 in der Darstellung von Fig. 5A um einen zweiten Vorlaufweg bzw. eine zweite Betätigungsstrecke relativ zu dem Schaltungssubstrat 102 in Richtung des Schaltungssubstrats 102 hin bewegt. Der zweite Vorlaufweg ist größer als der erste Vorlaufweg aus Fig. 4A. Fig. 5A entspricht hierbei Fig. 4A mit Ausnahme dessen, dass der erste Kontaktfinger 341, der zweite Kontaktfinger 342 und der dritte Kontaktfinger 343 in Kontakt mit dem Schaltungssubstrat 102 angeordnet sind. Der dritte Kontaktfinger 343 ist ausgebildet und ausgeformt, um den zweiten Schaltpunkt zu realisieren. In Fig. 4B ist gezeigt, dass der erste Kontaktfinger 341 die erste Kontaktfläche 303a kontaktiert, der zweite Kontaktfinger 342 die zweite Kontaktfläche 303b kontaktiert und der dritte Kontaktfinger 343 die dritte Kontaktfläche 303c kontaktiert. Hierbei sind die erste Kontaktfläche 303a, die zweite Kontaktfläche 303b und die dritte Kontaktfläche 303c durch das Auslöseelement 240 kurzgeschlossen, insbesondere durch den ersten Kontaktfinger 341, den zweiten Kontaktfinger 342 und den dritten Kontaktfinger 343.

Unter Bezugnahme auf die Figuren 3A, 3B, 4A, 4B, 5A und 5B sei zusammenfassend angemerkt, dass das Auslöseelement 240 drei elastisch verformbare Kontaktfinger 341, 342 und 343 aufweist. Der erste Kontaktfinger 341 ist ausgeformt, um die erste Kontaktfläche 303a nach dem ersten Vorlaufweg zu kontaktieren. Der zweite Kontaktfinger 342 ist ausgeformt, um die zweite Kontaktfläche 303b nach dem ersten Vorlaufweg zu kontaktieren. Der dritte Kontaktfinger 343 ist ausgeformt, um die dritte Kontaktfläche 303c nach dem zweiten Vorlaufweg zu kontaktieren, der länger als der erste Vorlaufweg ist. So können auf einfache Weise zwei Schaltpunkte für von einem Vorlaufweg abhängige, unterschiedliche Betätigungssignale realisiert werden.

Fig. 6 zeigt eine schematische Darstellung eines Tastenmoduls 110 gemäß einem Ausführungsbeispiel der vorliegenden Erfindung. Das Tastenmodul 110 entspricht oder ähnelt dem Tastenmodul aus einer der vorstehend beschriebenen Figuren. In Fig. 6 ist das Tastenmodul 110 in einer schrägen Unteransicht gezeigt. Von dem Tastenmodul 110 gezeigt sind hierbei der Tastenstößel 220 mit einem Vorsprungsabschnitt 625, das Modulgehäuse 230 mit zumindest einem Positioniervorsprung 634, zumindest einem Befestigungsabschnitt 636 und einem Kragen 638, das Auslöseelement 240 mit dem ersten Kontaktfinger 341, dem zweiten Kontaktfinger 342, dem dritten Kontaktfinger 343, einem ersten Fingerabschnitt 644 und einem zweiten Fingerabschnitt 645, ein Drahtbügel 650 und ein elastisches Mittel 660.

In einem dem Schaltungssubstrat zuwendbaren Bodenabschnitt des Modulgehäuses 230 sind gemäß dem hier dargestellten Ausführungsbeispiel zwei Ausschnitte ausgeformt. Durch einen der Ausschnitte hindurch treten die Kontaktfinger 341, 342 und 343 des Kontaktgebers 240 um Kurzschließen der Kontaktflächen in Kontakt mit dem Schaltungssubstrat. Durch den anderen der Ausschnitte hindurch ist das Tastenmodul 110 beispielsweise mittels einer an dem Schaltungssubstrat angebrachten Leuchtdiode beleuchtbar, insbesondere von innen heraus bzw. über einen Innenraum des Tastenmoduls 110.

Das Auslöseelement 240 ist in dem Tastenstößel 220 befestigt. Das Auslöseelement 240 weist den ersten Fingerabschnitt 644 und den zweiten Fingerabschnitt 645 auf. Der erste Kontaktfinger 341 und der zweite Kontaktfinger 342 sind als Teilabschnitte des ersten Fingerabschnittes 644 ausgeformt. Der dritte Kontaktfinger 343 ist als der zweite Fingerabschnitt 645 ausgeformt. Der erste Kontaktfinger 341 und der zweite Kontaktfinger 342 sind durch einen Trennungszwischenraum voneinander getrennt, der kürzer ist als ein weiterer Trennungszwischenraum zwischen dem zweiten Kontaktfinger 342 und dem dritten Kontaktfinger 343 bzw. dem ersten Fingerabschnitt 644 und dem zweiten Fingerabschnitt 645. Jeder der Kontaktfinger 341, 342 und 343 weist einen gebogenen Endabschnitt zum Kontaktieren einer der Kontaktflächen des Schaltungssubstrats auf. Wenn zumindest einer der Kontaktfinger 341, 342 und 343 eine jeweilige Kontaktfläche kontaktiert, berührt dessen gebogenen Endabschnitt die jeweilige Kontaktfläche. In der Darstellung von Fig. 6 sind die Kontaktfinger 341, 342 und 343 lediglich beispielhaft in der zweiten Schaltstellung wie in Fig. 5A bzw. Fig. 5B gezeigt.

Der Tastenstößel 220 ist bei der Betätigung des Tastenmoduls 110 relativ zu dem Modulgehäuse 230 translatorisch zwischen der Ruheposition und der Betätigungsposition bewegbar. Dies wird als Betätigungsbewegung des Tastenstößels 220 bezeichnet. Der Tastenstößel 220 ist gemäß dem in Fig. 6 dargestellten Ausführungsbeispiel einstückig ausgeformt. Der Tastenstößel 220 ist gemäß einem Ausführungsbeispiel aus einem lichtdurchlässigen Material ausgeformt. So kann eine gleichmäßige Beleuchtung einer Tastenkappe realisiert werden. Gemäß einem anderen Ausführungsbeispiel ist der Tastenstößel 220 aus einem lichtundurchlässigen Material ausgeformt.

Das Modulgehäuse 230 ist gemäß dem hier dargestellten Ausführungsbeispiel einstückig ausgeformt. Das Modulgehäuse 230 ist ausgeformt, um den Tastenstößel 220 bewegbar aufzunehmen, um die Betätigungsbewegung des Tastenstößels 220 relativ zu dem Modulgehäuse 230 zu ermöglichen. Das Modulgehäuse 230 ist gemäß einem Ausführungsbeispiel aus einem lichtdurchlässigen Material ausgeformt. So kann eine Umgebungsbeleuchtung für die Tastenkappe realisiert werden. Gemäß einem anderen Ausführungsbeispiel ist das Modulgehäuse 230 aus einem lichtundurchlässigen Material ausgeformt. Auf diese Weise kann eine Beleuchtung des Tastenmoduls 110 auf die Tastenkappe beschränkt werden.

Das Modulgehäuse 230 weist zumindest einen Positioniervorsprung 634 auf. Gemäß dem hier dargestellten Ausführungsbeispiel weist das Modul Gehäuse 230 zwei Positioniervorsprünge 634 auf. Die Positioniervorsprünge 634 sind ausgeformt, um das Modulgehäuse 230 und somit das zusammengefügte Tastenmodul 110 an dem Schaltungssubstrat der Tastatur zu positionieren. Die Positioniervorsprünge 634 sind in Gestalt von Zapfen oder Stiften ausgeformt. Dabei erstrecken sich die Positioniervorsprünge 634 entlang der Achse der Betätigungsbewegung. Gemäß dem hier dargestellten Ausführungsbeispiel sind die Positioniervorsprünge 634 durch Ausbuchtungen des Modulgehäuses 230 gebildet.

Das Modulgehäuse 230 weist gemäß dem hier dargestellten Ausführungsbeispiel auch einen Befestigungsabschnitt 636 zum formschlüssigen und/oder kraftschlüssigen Befestigen des Tastenmoduls 110 in der Tastatur auf. Der Befestigungsabschnitt 636 weist Rastvorsprünge bzw. Rastnasen zum Einrasten in dem Fixierelement, insbesondere in der Halteöffnung des Fixierelements der Tastatur auf. Ein um das Modulgehäuse 230 umlaufend ausgeformter Kragen 638 fungiert als ein weiterer Befestigungsabschnitt bzw. als ein Anschlag hinsichtlich der formschlüssigen und/oder kraftschlüssigen Befestigung.

Der Drahtbügel 650 ist an dem Tastenstößel 220 fixiert. Hierbei ist der Drahtbügel 650 zumindest teilweise innerhalb eines von einer Außenwand des Tastenstößels 220 umschlossenen Innenraums des Tastenstößels 220 angeordnet. Der Drahtbügel 650 ist angeordnet und ausgeformt, um eine taktile und/oder akustische Rückkopplung bei der Betätigung des Tastenmoduls 110 bereitzustellen. Dazu ist der Drahtbügel 650 im Verlauf der Betätigungsbewegung elastisch auslenkbar. Der Drahtbügel 650 ist mit einem Gesamtbiegewinkel von weniger als 360 Grad gebogen ausgeformt.

Der Tastenstößel 220 weist einen Vorsprungsabschnitt 625 mit einer normal zu einer Achse der Betätigungsbewegung geneigten Anschlagfläche auf. Der Vorsprungsabschnitt 625 ist in Gestalt einer Nase ausgeformt. Die Anschlagfläche des Vorsprungsabschnitts 625 und der Drahtbügel 650 sind ausgeformt und angeordnet, um für die akustische und/oder taktile Rückkopplung im Verlauf der Betätigungsbewegung einen Aufprall des Drahtbügels 650 an der Anschlagfläche des Vorsprungsabschnitts 625 zu bewirken.

Ferner kann der Tastenstößel 220 einen Fixierabschnitt zum Fixieren des Drahtbügels 650 an dem Tastenstößel 220 aufweisen. Hierbei kann der Fixierabschnitt zwei Lagerkerben zum Lagern des Drahtbügels 650 aufweisen. Jede der Lagerkerben kann einen Winkel von weniger als 180 Grad aufspannen. Der Drahtbügel 650 kann in dem Fixierabschnitt verkantet sein. Der Drahtbügel 650 kann in den Fixierabschnitt einpressbar, einschiebbar oder einsetzbar sein. Somit kann der Fixierabschnitt als ein Einschubfach für den Drahtbügel 650 fungieren. Auch kann der Tastenstößel 220 eine schräg zu einer Achse der Betätigungsbewegung geneigte Schrägfläche aufweisen. Hierbei kann das Modulgehäuse 230 eine schräg zu der Achse der Betätigungsbewegung geneigte Rippe mit einer Nase und einer normal zu der Achse der Betätigungsbewegung geneigten Anlagefläche aufweisen. Die Schrägfläche, die Rippe, die Anlagefläche und die Nase können ausgeformt sein, um den Drahtbügel 650 im Verlauf der Betätigungsbewegung elastisch auszulenken und ruckartig freizugeben.

Auch kann der Tastenstößel 220 einen Rückhalteabschnitt zum Rückhalten des Drahtbügels 650 gegen eine Bewegung weg von einer Wand des Tastenstößels 220 und zusätzlich oder alternativ zum Rückhalten des Drahtbügels 650 gegen eine Bewegung quer zu einer Achse der Betätigungsbewegung des Tastenstößels 220 im Verlauf der Betätigungsbewegung aufweisen. Der Rückhalteabschnitt kann in Gestalt eines Vorsprungs oder Führungsvorsprungs ausgeformt sein. Ein Teilabschnitt des Drahtbügels 650 kann zwischen dem Rückhalteabschnitt und der Wand des Tastenstößels 220 aufgenommen oder aufnehmbar sein. Der Rückhalteabschnitt kann ausgeformt und angeordnet sein, um in Zusammenwirkung mit der Schrägfläche und der Rippe eine Rückführung eines freien Endes des Drahtbügels 650 auf die Anschlagfläche des Vorsprungsabschnitts 625 des Tastenstößels 220 nach der Betätigungsbewegung zu bewirken. So kann die elastische Auslenkung des Tastenstößels 220 im Verlauf der Betätigungsbewegung exakt wiederholbar und zuverlässig realisiert werden kann. Insbesondere kann ein sicher reproduzierbares Klick-Geräusch erreicht werden, da eine sichere Rückführung des freien Endes des Drahtbügels 650 auf die Anschlagfläche erzielt werden kann.

Das elastische Mittel 660 des Tastenmoduls 110 ist gemäß dem hier dargestellten Ausführungsbeispiel als eine Druckfeder ausgeführt. Das elastische Mittel 660 ist ausgebildet, in einem zusammengesetzten Zustand des Tastenmoduls 110 den Tastenstößel 220 in die Ruheposition vorzuspannen. Dabei ist das elastische Mittel 660 auf einen Führungszapfen des Tastenstößels 220 aufstülpbar. Somit ist das elastische Mittel 660 zwischen dem Tastenstößel 220 und dem Modulgehäuse 230 anordenbar. Das elastische Mittel 660 kann auch als eine Rückstellfeder bezeichnet werden. Bei der Betätigungsbewegung ergibt sich gemäß einem Ausführungsbeispiel ein linear-progressiver Kraft-Weg-Verlauf. Das elastische Mittel 660 weist einen linearen Kraft-Weg-Verlauf auf. Ab einem Schaltpunkt des Tastenmoduls 110 wird der das Auslöseelement 240 zunehmend vorgespannt und verändert den Kraft-Weg-Verlauf des Tastenmoduls 110.

Fig. 7 zeigt eine schematische Darstellung einer Tastatur 100 gemäß einem Ausführungsbeispiel der vorliegenden Erfindung. Die Tastatur 100 entspricht oder ähnelt hierbei der Tastatur aus Fig. 1. Von der Tastatur 100 sind in der Darstellung von Fig. 7 hierbei das Schaltungssubstrat 102, beispielhaft lediglich ein Tastenmodul 110, eine Vorrichtung 770 mit einer Erfassungseinrichtung 772 und einer Bereitstellungseinrichtung 774, sowie Betätigungssignale 781, 782 und 783 gezeigt. Genauer gesagt entspricht die Tastatur 100 der Tastatur aus Fig. 1 mit Ausnahme dessen, dass die Tastatur 100 ferner die Vorrichtung 770 aufweist.

Die Vorrichtung 770 ist ausgebildet, um eine Betätigung des Tastenmoduls 110 zu erkennen. Dabei ist die Vorrichtung 770 signalübertragungsfähig mit dem Schaltungssubstrat 102 verbunden. Die Erfassungseinrichtung 772 der Vorrichtung 770 ist ausgebildet, um eine Anzahl von durch die Kontaktfinger kontaktierten Kontaktflächen des Schaltungssubstrats der Tastatur zu erfassen. Die Bereitstellungseinrichtung 774 der Vorrichtung 770 ist ausgebildet, um ansprechend auf eine erfasste erste Anzahl von durch die Kontaktfinger kontaktierten Kontaktflächen ein erstes Betätigungssignal bereitzustellen. Ferner ist die Bereitstellungseinrichtung 774 ausgebildet, um ansprechend auf eine erfasste, von der ersten Anzahl unterschiedliche, zweite Anzahl von durch die Kontaktfinger kontaktierten Kontaktflächen ein zweites Betätigungssignal bereitzustellen. Jedes der Betätigungssignale 781 und 782 repräsentiert eine erkannte Betätigung des Tastenmoduls 110. Ferner ist jedes der Betätigungssignale 781 und 782 geeignet, um eine unterschiedliche Funktion eines mit der Tastatur gekoppelten Geräts oder einer mit der Tastatur gekoppelten Anwendung auszulösen.

Gemäß einem Ausführungsbeispiel ist die Erfassungseinrichtung 772 ausgebildet, um zumindest ein Zeitintervall zwischen Kontaktzeitpunkten, zu denen unterschiedliche Kontaktflächen des Schaltungssubstrats durch die Kontaktfinger kontaktiert werden, zu erfassen. Hierbei ist die Bereitstellungseinrichtung ausgebildet, um abhängig von dem zumindest einen erfassten Zeitintervall unter Verwendung einer Bestimmungsvorschrift zumindest ein weiteres Betätigungssignal 783 bereitzustellen. Das zumindest eine weitere Betätigungssignal 783 repräsentiert eine erkannte Betätigung des Tastenmoduls 110, insbesondere eine Betätigung mit einer spezifischen Geschwindigkeit oder Beschleunigung.

Gemäß dem hier dargestellten Ausführungsbeispiel ist die Vorrichtung 770 innerhalb eines Gehäuses der Tastatur 100 angeordnet. Gemäß einem anderen Ausführungsbeispiel kann die Vorrichtung 770 auch außerhalb eines Gehäuses der Tastatur 100 angeordnet sein. Beispielsweise kann die Vorrichtung 770 als Teil eines Computers ausgeführt sein, mit dem die Tastatur 100 signalübertragungsfähig verbunden ist.

Fig. 8 zeigt ein Ablaufdiagramm eines Verfahrens 800 zum Erkennen gemäß einem Ausführungsbeispiel der vorliegenden Erfindung. Genauer gesagt ist das Verfahren 800 ausführbar, um eine Betätigung eines Tastenmoduls einer Tastatur zu erkennen, welche der Tastatur aus einer der vorstehend beschriebenen Figuren entspricht oder ähnelt. Anders ausgedrückt ist das Verfahren 800 ausführbar, um eine Betätigung eines Tastenmoduls zu erkennen, welches dem Tastenmodul aus einer der vorstehend beschriebenen Figuren entspricht oder ähnelt.

Das Verfahren 800 zum Erkennen weist einen Schritt 810 des Erfassens und einen Schritt 820 des Bereitstellens auf. Dabei wird in dem Schritt 810 des Erfassens eine Anzahl von durch die Kontaktfinger kontaktierten Kontaktflächen des Schaltungssubstrats der Tastatur erfasst. Anders ausgedrückt wird in dem Schritt 810 des Erfassens insbesondere erfasst, ob durch die Kontaktfinger eine Teilmenge der Kontaktflächen oder alle Kontaktflächen kontaktiert werden. Ansprechend auf eine erfasste erste Anzahl von durch die Kontaktfinger kontaktierten Kontaktflächen wird in dem Schritt 820 des Bereitstellens ein erstes Betätigungssignal bereitgestellt. Anders ausgedrückt wird in dem Schritt 820 des Bereitstellens das erste Betätigungssignal bereitgestellt, wenn in dem Schritt 810 des Erfassens die erste Anzahl von durch die Kontaktfinger kontaktierten Kontaktflächen erfasst wurde, beispielsweise eine Teilmenge der Kontaktflächen. Ferner wird ansprechend auf eine erfasste, von der ersten Anzahl unterschiedliche, zweite Anzahl von durch die Kontaktfinger kontaktierten Kontaktflächen in dem Schritt 820 des Bereitstellens ein zweites Betätigungssignal bereitgestellt. Anders ausgedrückt wird in dem Schritt 820 des Bereitstellens das zweite Betätigungssignal bereitgestellt, wenn in dem Schritt 810 des Erfassens die zweite Anzahl von durch die Kontaktfinger kontaktierten Kontaktflächen erfasst wurde, beispielsweise alle Kontaktflächen. Jedes der Betätigungssignale repräsentiert somit eine erkannte Betätigung des Tastenmoduls. Das erste Betätigungssignal repräsentiert beispielsweise eine Betätigung um einen ersten Vorlaufweg, bei dem die erste Anzahl von Kontaktflächen durch Kontaktfinger kontaktiert ist. Das zweite Betätigungssignal repräsentiert beispielsweise eine Betätigung um einen zweiten Vorlaufweg, bei dem die zweite Anzahl von Kontaktflächen durch Kontaktfinger kontaktiert ist.

Gemäß einem Ausführungsbeispiel wird im Schritt 810 des Erfassens zumindest ein Zeitintervall zwischen Kontaktzeitpunkten erfasst, zu denen unterschiedliche Kontaktflächen durch die Kontaktfinger kontaktiert werden. Hierbei wird im Schritt 820 des Bereitstellens abhängig von dem zumindest einen erfassten Zeitintervall unter Verwendung einer Bestimmungsvorschrift zumindest ein weiteres Betätigungssignal bereitgestellt. Das zumindest eine weitere Betätigungssignal repräsentiert dabei eine erkannte Betätigung des Tastenmoduls, insbesondere mit einer spezifischen Geschwindigkeit oder Beschleunigung.

Fig. 9 zeigt eine schematische Unteransicht eines Teilabschnitts eines Tastenmoduls gemäß einem Ausführungsbeispiel der vorliegenden Erfindung. Von dem Tastenmodul sind in der Darstellung von Fig. 9 das Auslöseelement 240 mit beispielhaft lediglich zwei Kontaktfingern 341 und 342 und eine Anlagefläche 931 des Modulgehäuses gezeigt. Das Tastenmodul in Fig. 9 entspricht dem Tastenmodul aus einer der vorstehend beschriebenen Figuren mit Ausnahme dessen, dass das Auslöseelement 240 beispielhaft lediglich zwei Kontaktfinger 341 und 342 aufweist und das Modulgehäuse die Anlagefläche 931 aufweist. Die Anlagefläche 931 ist so ausgeformt und angeordnet, dass das Auslöseelement 240 in der Ruheposition des Tastenstößels des Tastenmoduls in Anlage gegen die Anlagefläche 931 angeordnet ist.

Gemäß dem hier dargestellten Ausführungsbeispiel ist einer der Kontaktfinger, lediglich beispielhaft der zweite Kontaktfinger 342, in der Ruheposition des Tastenstößels des Tastenmoduls in Anlage gegen die Anlagefläche 931 angeordnet. Hierzu weist das Auslöseelement 240 an dem betreffenden Kontaktfinger 342 einen Auflageabschnitt 947 auf. In der Ruheposition besteht ein mechanischer Kontakt zwischen dem Auflageabschnitt 947 und der Anlagefläche 931. Anders ausgedrückt befindet sich in der Ruheposition der Auflageabschnitt 947 in Anlage gegen die Anlagefläche 931.

Durch das Anliegen des Auslöseelements 240 bzw. des Kontaktgebers an der Anlagefläche 931 als Anschlag in der Ruhestellung können unerwünschte Schwingungen des Auslöseelements 240, insbesondere auch der Kontaktfinger 341 und 342, gedämpft bzw. verhindert werden.

Fig. 10 zeigt eine teilweise geschnittene Ansicht eines Teilabschnitts einer Tastatur gemäß einem Ausführungsbeispiel der vorliegenden Erfindung mit einem Tastenmodul vor einer Montage bzw. Erstbetätigung. Bei der Tastatur handelt es sich um die Tastatur aus der vorstehend beschriebenen Figuren. Das Tastenmodul entspricht oder ähnelt dem Tastenmodul aus Fig. 9, wobei von dem Tastenmodul in der Darstellung von Fig. 10 eine Seitenwand des Modulgehäuses 230 mit einem die Anlagefläche 931 und eine Schrägfläche 1033 aufweisenden Dämpferabschnitt und das Auslöseelement 240 mit den beispielhaft lediglich zwei Kontaktfingern 341 und 342 und dem Auflageabschnitt 947 gezeigt sind und von der Tastatur zusätzlich zwei Kontaktflächen 303a und 303b des Schaltungssubstrats gezeigt sind.

In Fig. 10 ist ein Zustand vor einer Montage bzw. vor einem erstmaligen Betätigen des Tastenmoduls der Tastatur gezeigt. Vor der Montage bzw. Erstbetätigung ist der Dämpferabschnitt mit der Anlagefläche 931 und der Schrägfläche 1033 zwischen dem Auslöseelement 240 und den Kontaktflächen 303a und 303b angeordnet. Die Schrägfläche 1033 ist ausgebildet, um ein erstmaliges und einmaliges Abgleiten des Auslöseelements 240 zu ermöglichen bzw. zu bewirken. Die Anlagefläche 931 kann in einem spitzen Winkel oder parallel zu der Schrägfläche 1033 ausgerichtet sein. Die Anlagefläche 931 ist wenigstens derart ausgebildet, dass ein Abgleiten zurück in die Position vor der Montage bzw. Erstbetätigung verhindert wird.

Das Auslöseelement 240 kann bei einer Montage bzw. einer Erstbetätigung des Tastenmoduls erstmalig und einmalig entlang der Schrägfläche 1033 ausgelenkt und an dem Dämpferabschnitt vorbeigelenkt werden und somit an dem Dämpferabschnitt vorbeigleiten. Zusätzlich oder alternativ kann bei dem Abgleiten des Auslöseelements 240 über die Schrägfläche 1033 der Dämpferabschnitt, insbesondere die Schrägfläche 1033 ausgelenkt werden. Somit kann zusätzlich oder alternativ zu dem Auslöseelement 240 auch der Dämpferabschnitt ein flexibles Material aufweisen.

Fig. 11 zeigt eine teilweise geschnittene Ansicht des Teilabschnitts der Tastatur aus Fig. 10 mit dem Tastenmodul in einer Betätigungsposition. Hierbei entspricht die Darstellung in Fig. 11 der Darstellung aus Fig. 10 mit Ausnahme dessen, dass das Tastenmodul in der Betätigungsposition gezeigt ist, wobei ein elektrischer Kontakt zwischen Kontaktfingern 341, 342 und Kontaktflächen 303a, 303b hergestellt ist.

Hierbei sind die Kontaktfinger 341, 342 und der Auflageabschnitt 947 zwischen den Kontaktflächen 303a, 303b und dem an dem Modulgehäuse 230 ausgeformten Dämpferabschnitt mit der Anlagefläche 931 und der Schrägfläche 1033 angeordnet. Auch ist hierbei der Auflageabschnitt 947 von dem Dämpferabschnitt, insbesondere der Anlagefläche 931 beabstandet. Ausgehend von dem in Fig. 10 dargestellten Zustand zum in Fig. 11 gezeigten Zustand ist der Auflageabschnitt 947 des Auslöseelements 240 erstmalig und einmalig an der Schrägfläche 1033 und der Anlagefläche 931 vorbeigeglitten.

Fig. 12 zeigt eine teilweise geschnittene Ansicht des Teilabschnitts der Tastatur aus Fig. 10 bzw. Fig. 11 mit dem Tastenmodul in einer Ruheposition. Hierbei entspricht die Darstellung in Fig. 12 der Darstellung aus Fig. 11 mit Ausnahme dessen, dass das Tastenmodul in der Ruheposition gezeigt ist, wobei der Auflageabschnitt 947 des Auslöseelements 240 an der Anlagefläche 931 anliegt. Ein Geräusch durch Schwingungen des Auslöseelements 240, insbesondere der Kontaktfinger 341, 342, kann so verhindert werden. Das Auslöseelement 240, genauer gesagt der Auflageabschnitt 947 kann nicht mehr über den Dämpferabschnitt hinweg zurückgleiten, um beispielsweise den in Fig. 10 gezeigten Zustand zu erreichen. Der Auflageabschnitt 947 greift beispielsweise hinter die Anlagefläche 931.

Gemäß einem Ausführungsbeispiel und unter Bezugnahme auf die vorstehend beschriebenen Figuren kann bei einem Montageverfahren zum Montieren des Tastenmoduls 110 der Tastenstößel 220 mit dem daran angeordneten Auslöseelement 240 in das Modulgehäuse 230 eingesetzt werden. Hierbei kann eine Relativbewegung zwischen dem Tastenstößel 220 mit dem Auslöseelement 240 einerseits und dem Modulgehäuse 230 andererseits entlang einer Achse der Betätigungsbewegung bewirkt werden. Auch wird bei dieser Relativbewegung das Auslöseelement 240 und/oder der Dämpferabschnitt bzw. die Schrägfläche 1033 ausgelenkt, sodass das Auslöseelement 240 erstmalig und einmalig an dem Dämpferabschnitt vorbeigelenkt wird und an dem Dämpferabschnitt vorbeigleitet. Die Relativbewegung wird bei dem Einsetzen des Tastenstößels 220 einschließlich des Auslöseelements 240 in das Modulgehäuse 230 zumindest bis zum Erreichen der Ruheposition ausgeführt. Durch die Anlage des Auslöseelements 240 gegen die Anlagefläche 931 ist eine Rückkehr des Tastenstößels 220 bzw. des Auslöseelements 240 in eine Position wie vor der Montage, siehe Fig. 10, unterbunden.

Nachfolgend wird unter Bezugnahme auf die vorstehend beschriebenen Figuren ein Ausführungsbeispiel der vorliegenden Erfindung nochmals zusammenfassend und mit anderen Worten kurz erläutert.

Das Tastenmodul 110 bzw. Tastenelement weist den Tastenstößel 220 und das Modulgehäuse 230 auf. Ferner weist das Tastenmodul 110 einen Klickmechanismus auf. Gemäß dem hier dargestellten Ausführungsbeispiel weist der Klickmechanismus den Drahtbügel 650 und als Anschlag den Vorsprungsabschnitt 624 mit der Anschlagfläche auf. Ferner weist das Tastenmodul 110 einen Kontaktmechanismus auf. Der Kontaktmechanismus weist in dem gezeigten Ausführungsbeispiel das Auslöseelement 240 mit den drei Kontaktfingern 341, 342 und 343 auf. Gemäß einem anderen Ausführungsbeispiel können auch mehr Kontaktfinger vorgesehen sein. Im vollständig betätigten Zustand des Tastenmoduls 110 bzw. in dessen Betätigungsposition bzw. an dessen zweiten Schaltpunkt liegen alle drei Kontaktfinger 341, 342 und 343 in einer Ebene normal zu einer Achse der Betätigungsbewegung. Im nicht betätigten Zustand des Tastenmoduls 110 bzw. in dessen Ruheposition ragt der Tastenstößel 220 am weitesten aus dem Modulgehäuse 230 heraus und sind die Kontaktfinger 341, 342 und 343 im Tastenmodul 230 frei ohne Kontakt zu dem Schaltungssubstrat 102 der Tastatur 100 angeordnet, wobei die Kontaktfinger 341, 342 und 343 entlang der Achse der Betätigungsbewegung voneinander beabstandet sind. Der erste Kontaktfinger 341 und der zweite Kontaktfinger 342 sind diejenigen Kontakte, die den ersten Schaltpunkt realisieren. Sie sind in einem montierten Zustand der Tastatur 100 näher an dem Schaltungssubstrat 102 der Tastatur 100 angeordnet als der dritte Kontaktfinger 343, der den zweiten Schaltpunkt realisiert.

Ein Ablauf des Betätigens des Tastenmoduls 110 ist nachfolgend kurz beschrieben. Das Tastenmodul 110 befindet sich zunächst im kontaktlosen Zustand, wie es in Fig. 3A gezeigt ist. Das elastische Mittel 660 drückt den Tastenstößel 220 weg vom Gehäuseboden an einen nicht gezeigten Gehäuseanschlag. Die drei Kontaktfinger 341, 342 und 343 sind frei und ohne Kontakt zum Schaltungssubstrat 102 im Tastenstößel 220 angeordnet, wobei der erste Kontaktfinger 341 und der zweite Kontaktfinger 342 entlang einer Achse der Betätigungsbewegung von dem dritten Kontaktfinger 343 beabstandet sind. Beim Betätigungsvorgang bzw. bei der Betätigungsbewegung treffen zunächst der erste Kontaktfinger 341 und der zweite Kontaktfinger 342 auf das Schaltungssubstrat 102 bzw. die erste Kontaktfläche 303a und die zweite Kontaktfläche 303b. Der erste Kontaktfinger 341 und der zweite Kontaktfinger 342 sind als elektrische Brücke zu sehen und schließen am ersten Schaltpunkt bzw. nach dem ersten Vorlaufweg die erste Kontaktfläche 303a und die zweite Kontaktfläche 303b elektrisch kurz. Wird der Tastenstößel 220 weiter betätigt, so kann der zweite Schaltpunkt realisiert werden. Die dritte Kontaktfläche 303c auf dem Schaltungssubstrat 102 wird hierbei durch den dritten Kontaktfinger 343 in Verbindung mit dem ersten Kontaktfinger 341 und dem zweiten Kontaktfinger 342 elektrisch kurzgeschlossen.

Zusammenfassend sei angemerkt, dass durch drei Kontaktfinger 341, 342 und 343, welche entlang einer Achse der Betätigungsbewegung voneinander beabstandet sind, zwei Schaltpunkte realisierbar sind. Der erste Schaltpunkt kann nach einem kurzen Vorlaufweg erreicht werden und für einen schnellen Kontakt sorgen. Der zweite Schaltpunkt kann nach einem längeren Vorlaufweg erreicht werden.

Umfasst ein Ausführungsbeispiel eine "und/oder" Verknüpfung zwischen einem ersten Merkmal und einem zweiten Merkmal, so kann dies so gelesen werden, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

### Bezugszeichen

- 100: Tastatur
- 102: Schaltungssubstrat
- 104: Fixierelement
- 106: Tastenkappe
- 110: Tastenmodul
- 220: Tastenstößel
- 222: Kopplungsabschnitt
- 230: Modulgehäuse
- 240: Auslöseelement
- 341: erster Kontaktfinger
- 342: zweiter Kontaktfinger
- 343: dritter Kontaktfinger
- 303a: erste Kontaktfläche
- 303b: zweite Kontaktfläche
- 303c: dritte Kontaktfläche
- 625: Vorsprungsabschnitt
- 634: Positioniervorsprung
- 636: Befestigungsabschnitt
- 638: Kragen
- 644: erster Fingerabschnitt
- 645: zweiter Fingerabschnitt
- 650: Drahtbügel
- 660: elastisches Mittel
- 770: Vorrichtung zum Erkennen
- 772: Erfassungseinrichtung
- 774: Bereitstellungseinrichtung
- 781: erstes Betätigungssignal
- 782: zweites Betätigungssignal
- 783: weiteres Betätigungssignal
- 800: Verfahren zum Erkennen
- 810: Schritt des Erfassens
- 820: Schritt des Bereitstellens
- 931: Anlagefläche
- 947: Auflageabschnitt
- 1033: Schrägfläche

## Patentansprüche

1. Tastenmodul (110) für eine Tastatur (100), wobei das Tastenmodul (110) folgende Merkmale aufweist:
einen Tastenstößel (220);
ein Modulgehäuse (230), wobei das Modulgehäuse (230) ausgeformt ist, um den Tastenstößel (220) bewegbar aufzunehmen, um eine translatorische Betätigungsbewegung des Tastenstößels (220) zwischen einer Ruheposition und
einer Betätigungsposition relativ zu dem Modulgehäuse (230) zu ermöglichen; und
ein Auslöseelement (240) zum Auslösen eines Betätigungssignals des Tastenmoduls (110) ansprechend auf die Betätigungsbewegung, wobei das Auslöseelement (240) an dem Tastenstößel (220) angebracht ist, wobei das Auslöseelement (240) als ein Kontaktgeber zum elektrischen Kurzschließen von Kontaktflächen (303a, 303b, 303c) eines Schaltungssubstrats (102) der Tastatur (100) ausgeführt ist, wobei das Auslöseelement (240) mehr als zwei elastisch verformbare Kontaktfinger (341, 342, 343) zum Kontaktieren der Kontaktflächen (303a, 303b, 303c) nach unterschiedlichen Vorlaufwegen im Verlauf der Betätigungsbewegung aufweist, **dadurch gekennzeichnet, dass** das Auslöseelement (240) drei oder mehr elastisch verformbare Kontaktfinger (341, 342, 343) aufweist, wobei ein erster Kontaktfinger (341) und ein zweiter Kontaktfinger (342) relativ zu einem Korpus des Auslöseelements (240) in einem ersten Winkel gebogen sind,
wobei ein dritter Kontaktfinger (343) relativ zu dem Korpus des Auslöseelements (240) in einem zweiten Winkel gebogen ist, wobei der erste Winkel größer als der zweite Winkel ist, wobei das Auslöseelement (240) einstückig ausgeformt ist.

2. Tastenmodul (110) gemäß Anspruch 1, bei dem die Kontaktfinger (341, 342, 343) ausgeformt sind, um zumindest zwei der Kontaktflächen (303a, 303b, 303c) im Verlauf der Betätigungsbewegung wegversetzt zueinander und/oder in einer frei vordefinierten Reihenfolge zu kontaktieren.

3. Tastenmodul (110) gemäß einem der vorangegangenen Ansprüche, bei dem das Auslöseelement (240) drei elastisch verformbare Kontaktfinger (341, 342, 343) aufweist, wobei ein erster Kontaktfinger (341) ausgeformt ist, um eine erste Kontaktfläche (303a) nach einem ersten Vorlaufweg zu kontaktieren, wobei ein zweiter Kontaktfinger (342) ausgeformt ist, um eine zweite Kontaktfläche (303b) nach dem ersten Vorlaufweg zu kontaktieren, wobei ein dritter Kontaktfinger (343) ausgeformt ist, um eine dritte Kontaktfläche (303c) nach einem zweiten Vorlaufweg zu kontaktieren, wobei der zweite Vorlaufweg länger als der erste Vorlaufweg ist.

4. Tastenmodul (110) gemäß einem der vorangegangenen Ansprüche, bei dem das Auslöseelement (240) drei elastisch verformbare Kontaktfinger (341, 342, 343) aufweist, wobei ein erster Kontaktfinger (341) und ein zweiter Kontaktfinger (342) als Teilabschnitte eines ersten Fingerabschnittes (644) des Auslöseelements (240) ausgeformt sind und ein dritter Kontaktfinger (343) als ein zweiter Fingerabschnitt (645) des Auslöseelements (240) ausgeformt ist, und/oder wobei ein Trennungszwischenraum zwischen dem ersten Kontaktfinger (341) und dem zweiten Kontaktfinger (342) kürzer ist als ein Trennungszwischenraum zwischen dem zweiten Kontaktfinger (342) und dem dritten Kontaktfinger (343).

5. Tastenmodul (110) gemäß einem der vorangegangenen Ansprüche, bei dem jeder der Kontaktfinger (341, 342, 343) einen gebogenen Endabschnitt zum Kontaktieren einer der Kontaktflächen (303a, 303b, 303c) aufweist.

6. Tastenmodul (110) gemäß einem der vorangegangenen Ansprüche, mit einem Drahtbügel (650) zum Bereitstellen einer taktilen und/oder akustischen Rücckopplung, wobei der Drahtbügel (650) im Verlauf der Betätigungsbewegung elastisch auslenkbar ist, wobei der Drahtbügel (650) mit einem Gesamtbiegewinkel von weniger als 360 Grad gebogen ausgeformt ist, wobei der Drahtbügel (650) an dem Tastenstößel (220) fixiert ist.

7. Tastenmodul (110) gemäß einem der vorangegangenen Ansprüche, bei dem das Modulgehäuse (230) einstückig ausgeformt ist, wobei das Modulgehäuse (230) zumindest einen Positioniervorsprung (634) zum Positionieren des Tastenmoduls (110) an einem Schaltungssubstrat (102) der Tastatur (100) aufweist, wobei das Modulgehäuse (230) zumindest einen Befestigungsabschnitt (636) zum formschlüssigen und/oder kraftschlüssigen Befestigen des Tastenmoduls (110) in der Tastatur (100) aufweist.

8. Tastenmodul (110) gemäß einem der vorangegangenen Ansprüche, bei dem das Modulgehäuse (230) eine Anlagefläche (931) aufweist, wobei das Auslöseelement (240) in der Ruheposition des Tastenstößels (220) in Anlage gegen die Anlagefläche (931) angeordnet ist.

9. Tastatur (100), wobei die Tastatur (100) folgende Merkmale aufweist:
zumindest ein Tastenmodul (110) gemäß einem der vorangegangenen Ansprüche; und
das Schaltungssubstrat (102) mit den Kontaktflächen (303a, 303b, 303c), wobei das zumindest eine Tastenmodul (110) an dem Schaltungssubstrat (102) angeordnet ist.

10. Tastatur (100) gemäß Anspruch 9, mit einer Vorrichtung (770) zum Erkennen einer Betätigung des Tastenmoduls (110), wobei die Vorrichtung (770) signalübertragungsfähig mit dem Schaltungssubstrat (102) verbunden ist, wobei die Vorrichtung (770) eine Erfassungseinrichtung (772) zum Erfassen einer Anzahl von durch die Kontaktfinger (341, 342, 343) kontaktierten Kontaktflächen (303a, 303b, 303c) des Schaltungssubstrats (102) der Tastatur (100) und eine Bereitstellungseinrichtung (774) zum Bereitstellen eines ersten Betätigungssignals (781) ansprechend auf eine erfasste erste Anzahl von durch die Kontaktfinger (341, 342, 343) kontaktierten Kontaktflächen (303a, 303b, 303c) und eines zweiten Betätigungssignals (782) ansprechend auf eine erfasste, von der ersten Anzahl unterschiedliche, zweite Anzahl von durch die Kontaktfinger (341, 342, 343) kontaktierten Kontaktflächen (303a, 303b, 303c) aufweist, wobei jedes der Betätigungssignale (781, 782) eine erkannte Betätigung des Tastenmoduls (110) repräsentiert.

11. Tastatur (100) gemäß Anspruch 10, bei der die Erfassungseinrichtung (772) ausgebildet ist, um zumindest ein Zeitintervall zwischen Kontaktzeitpunkten, zu denen unterschiedliche Kontaktflächen (303a, 303b, 303c) durch die Kontaktfinger (341, 342, 343) kontaktiert werden, zu erfassen, wobei die Bereitstellungseinrichtung (774) ausgebildet ist, um abhängig von dem zumindest einen erfassten Zeitintervall unter Verwendung einer Bestimmungsvorschrift zumindest ein weiteres Betätigungssignal (783) bereitzustellen, wobei das zumindest eine weitere Betätigungssignal (783) eine erkannte Betätigung des Tastenmoduls (110) repräsentiert.

12. Tastatur (100) gemäß einem der Ansprüche 9 bis 11, bei der die Kontaktflächen (303a, 303b, 303c) elektrisch voneinander isoliert und/oder entlang einer Geraden angeordnet sind.

13. Tastatur (100) gemäß einem der Ansprüche 9 bis 12, bei der das zumindest eine Tastenmodul (110) und das Schaltungssubstrat (102) ausschließlich formschlüssig und/oder kraftschlüssig miteinander verbunden sind.

14. Tastatur (100) gemäß einem der Ansprüche 9 bis 13, mit einem Fixierelement (104) zum Fixieren des zumindest einen Tastenmoduls (110) an dem Schaltungssubstrat (102), wobei das Fixierelement (104) als ein Tastenrahmen zwischen dem Schaltungssubstrat (102) und einem Tastaturoberteil oder als ein Tastaturoberteil ausgeführt ist.

15. Verfahren (800) zum Erkennen einer Betätigung eines Tastenmoduls (110) einer Tastatur (100) gemäß einem der Ansprüche 9 bis 14, wobei das Verfahren (800) folgende Schritte aufweist:
Erfassen (810) einer Anzahl von durch die Kontaktfinger (341, 342, 343) kontaktierten Kontaktflächen (303a, 303b, 303c) des Schaltungssubstrats (102) der Tastatur (100); und
Bereitstellen (820) eines ersten Betätigungssignals ansprechend auf eine erfasste erste Anzahl von durch die Kontaktfinger (341, 342, 343) kontaktierten Kontaktflächen (303a, 303b, 303c) und eines zweiten Betätigungssignals ansprechend auf eine erfasste, von der ersten Anzahl unterschiedliche, zweite Anzahl von durch die Kontaktfinger (341, 342, 343) kontaktierten Kontaktflächen (303a, 303b, 303c), wobei jedes der Betätigungssignale eine erkannte Betätigung des Tastenmoduls (110) repräsentiert.

## Claims

1. Key module (110) for a keyboard (100), the key module (110) comprising:
a key plunger (220);
a module housing (230), the module housing (230) being formed to movably receive the key plunger (220) to allow translational actuation movement of the key plunger (220) between a rest position and an actuation position relative to the module housing (230); and
a trigger element (240) for triggering an actuation signal of the key module (110) in response to the actuation movement, the trigger element (240) being mounted to the button plunger (220), the trigger element (240) acting as a contactor for electrically shorting contact surfaces (303a, 303b, 303c) of a circuit substrate (102) of the keyboard (100), wherein the trigger element (240) comprises more than two elastically deformable contact fingers (341, 342, 343) for contacting the contact surfaces (303a, 303b, 303c) after different advance paths in the course of the actuating movement, **characterized in that** the trigger element (240) comprises three or more elastically deformable contact fingers (341, 342, 343), a first contact finger (341) and a second contact finger (342) being bent at a first angle relative to a body of the trigger element (240), wherein a third contact finger (343) is bent at a second angle relative to the body of the trigger element (240), the first angle being greater than the second angle, wherein the trigger element (240) is integrally formed.

2. Key module (110) according to claim 1, wherein the contact fingers (341, 342, 343) are formed to contact at least two of the contact surfaces (303a, 303b, 303c) in the course of the actuating movement offset away from each other and/or in a freely predefined sequence.

3. Key module (110) according to any one of the preceding claims, wherein the trigger element (240) comprises three elastically deformable contact fingers (341, 342, 343), a first contact finger (341) being formed to contact a first contact surface (303a) after a first advance path, a second contact finger (342) being formed to contact a second contact surface (303b) after the first advance path, a third contact finger (343) being formed to contact a third contact surface (303c) after a second advance path, wherein the second advance path is longer than the first advance path.

4. Key module (110) according to any one of the preceding claims, wherein the trigger element (240) comprises three resiliently deformable contact fingers (341, 342, 343), a first contact finger (341) and a second contact finger (342) being formed as portions of a first finger portion (644) of the trigger element (240), and a third contact finger (343) being formed as a second finger portion (645) of the trigger element (240), and/or wherein a separation gap between the first contact finger (341) and the second contact finger (342) is shorter than a separation gap between the second contact finger (342) and the third contact finger (343).

5. Key module (110) according to any one of the preceding claims, wherein each of the contact fingers (341, 342, 343) has a bent end portion for contacting one of the contact surfaces (303a, 303b, 303c).

6. Key module (110) according to any one of the preceding claims, comprising a wire yoke (650) for providing tactile and/or acoustic feedback, the wire yoke (650) being resiliently deflectable in the course of actuating movement, wherein the wire yoke (650) is formed to be bent with a total bending angle of less than 360 degrees, the wire yoke (650) being fixed to the key plunger (220).

7. Key module (110) according to any one of the preceding claims, wherein the module housing (230) is integrally formed, the module housing (230) having at least one positioning protrusion (634) for positioning the key module (110) on a circuit substrate (102) of the keyboard (100), the module housing (230) having at least one mounting portion (636) for positively and/or non-positively mounting the key module (110) in the keyboard (100).

8. Key module (110) according to any one of the preceding claims, wherein the module housing (230) comprises an abutment surface (931), wherein the trigger element (240) is arranged in abutment against the abutment surface (931) in the rest position of the key plunger (220).

9. Keyboard (100), the keyboard (100) comprising:
at least one key module (110) according to any one of the preceding claims; and
the circuit substrate (102) having the contact pads (303a, 303b, 303c), wherein the at least one key module (110) is disposed on the circuit substrate (102).

10. Keyboard (100) according to claim 9, comprising a device (770) for detecting an actuation of said key module (110), said device (770) being connected to said circuit substrate (102) in a signal-transmitting manner, said device (770) comprising detecting means (772) for detecting a number of contact pads (303a, 303b, 303c) of the circuit substrate (102) of the keyboard (100) contacted by the contact fingers (341, 342, 343), and providing means (774) for providing a first actuation signal (781) in response to a detected first number of contact pads (303a, 303b, 303c) contacted by the contact fingers (341, 342, 343) and a second actuation signal (782) in response to a detected second number of contact pads (303a, 303b, 303c) contacted by said contact fingers (341, 342, 343) different from said first number, each of said actuation signals (781, 782) representing a detected actuation of said key module (110).

11. Keyboard (100) according to claim 10, wherein said detecting means (772) is adapted to detect at least one time interval between contact times at which different contact surfaces (303a, 303b, 303c) are contacted by said contact fingers (341, 342, 343), said providing means (774) being adapted to provide at least one further actuation signal (783) in dependence on the at least one detected time interval using a determination rule, wherein the at least one further actuation signal (783) represents a detected actuation of the key module (110).

12. Keyboard (100) according to any one of claims 9 to 11, wherein the contact surfaces (303a, 303b, 303c) are electrically insulated from each other and/or arranged along a straight line.

13. Keyboard (100) according to any one of claims 9 to 12, wherein the at least one key module (110) and the circuit substrate (102) are exclusively positively and/or non-positively connected to each other.

14. Keyboard (100) according to any one of claims 9 to 13, comprising a fixing element (104) for fixing the at least one key module (110) to the circuit substrate (102), wherein the fixing element (104) is implemented as a key frame between the circuit substrate (102) and an upper keyboard part or as an upper keyboard part.

15. Method (800) for detecting an actuation of a key module (110) of a keyboard (100) according to any one of claims 9 to 14, the method (800) comprising the steps of:
detecting (810) a number of contact pads (303a, 303b, 303c) of the circuit substrate (102) of the keyboard (100) contacted by the contact fingers (341, 342, 343); and
providing (820) a first actuation signal in response to a detected first number of contact pads (303a, 303b, 303c) contacted by the contact fingers (341, 342, 343) and a second actuation signal in response to a detected second number of contact pads (303a, 303b, 303c) contacted by the contact fingers (341, 342, 343) different from the first number, each of the actuation signals representing a detected actuation of the keypad module (110).

## Revendications

1. Module de touche (110) pour un clavier (100), le module de touche (110) comprenant:
un poussoir de touche (220);
un boîtier de module (230), le boîtier de module (230) étant formé pour recevoir de manière mobile le poussoir de touche (220) afin de permettre un mouvement d'actionnement en translation du poussoir de touche (220) entre une position de repos et une position d'actionnement par rapport au boîtier de module (230); et
un élément de déclenchement (240) pour déclencher un signal d'actionnement du module de touche (110) en réponse au mouvement d'actionnement, l'élément de déclenchement (240) étant monté sur le poussoir de touche (220), l'élément de déclenchement (240) agissant comme un contacteur pour court-circuiter électriquement des surfaces de contact (303a, 303b, 303c) d'un substrat de circuit (102) du clavier (100), l'élément de déclenchement (240) étant réalisé avec plus de deux doigts de contact (341, 342, 343) élastiquement déformables pour mettre en contact les surfaces de contact (303a, 303b, 303c) après différentes courses d'avance au cours du mouvement d'actionnement, **caractérisé en ce que** l'élément de déclenchement (240) comprend trois doigts de contact élastiquement déformables (341, 342, 343) ou plus, un premier doigt de contact (341) et un deuxième doigt de contact (342) étant pliés selon un premier angle par rapport à un corps de l'élément de déclenchement (240), un troisième doigt de contact (343) est plié selon un deuxième angle par rapport au corps de l'élément de déclenchement (240), le premier angle étant plus grand que le deuxième angle, l'élément de déclenchement (240) étant formé d'une seule pièce.

2. Module de touche (110) selon la revendication 1, dans lequel les doigts de contact (341, 342, 343) sont formés pour contacter au moins deux des surfaces de contact (303a, 303b, 303c) décalées l'une par rapport à l'autre et/ou dans un ordre librement prédéfini au cours du mouvement d'actionnement.

3. Module de touche (110) selon l'une quelconque des revendications précédentes, dans lequel l'élément de déclenchement (240) comprend trois doigts de contact élastiquement déformables (341, 342, 343), un premier doigt de contact (341) étant formé pour venir en contact avec une première surface de contact (303a) après une première course d'avance, dans lequel un deuxième doigt de contact (342) est formé pour entrer en contact avec une deuxième surface de contact (303b) après le premier trajet d'avance, dans lequel un troisième doigt de contact (343) est formé pour entrer en contact avec une troisième surface de contact (303c) après un deuxième trajet d'avance, le deuxième trajet d'avance étant plus long que le premier trajet d'avance.

4. Module de touche (110) selon l'une quelconque des revendications précédentes, dans lequel l'élément de déclenchement (240) comprend trois doigts de contact élastiquement déformables (341, 342, 343), un premier doigt de contact (341) et un deuxième doigt de contact (342) étant formés comme des parties d'une première section de doigt (644) de l'élément de déclenchement (240) et un troisième doigt de contact (343) étant formé comme une deuxième section de doigt (645) de l'élément de déclenchement (240), et/ou dans lequel un espace de séparation entre le premier doigt de contact (341) et le deuxième doigt de contact (342) est plus court qu'un espace de séparation entre le deuxième doigt de contact (342) et le troisième doigt de contact (343).

5. Module de touche (110) selon l'une quelconque des revendications précédentes, dans lequel chacun des doigts de contact (341, 342, 343) comprend une partie d'extrémité incurvée pour entrer en contact avec l'une des surfaces de contact (303a, 303b, 303c).

6. Module de touche (110) selon l'une des revendications précédentes, avec un étrier en fil métallique (650) pour fournir une rétroaction tactile et/ou acoustique, l'étrier en fil métallique (650) pouvant être dévié de manière élastique au cours du mouvement d'actionnement, l'étrier en fil métallique (650) étant formé de manière courbée avec un angle de courbure total de moins de 360 degrés, l'étrier en fil métallique (650) étant fixé sur le poussoir de touche (220).

7. Module de touche (110) selon l'une des revendications précédentes, dans lequel le boîtier de module (230) est formé d'une seule pièce, le boîtier de module (230) comprenant au moins une saillie de positionnement (634) pour positionner le module de touche (110) sur un substrat de circuit (102) du clavier (100), le boîtier de module (230) comprenant au moins une section de fixation (636) pour fixer le module de touche (110) dans le clavier (100) par engagement positif et/ou par adhérence.

8. Module de touche (110) selon l'une des revendications précédentes, dans lequel le boîtier de module (230) présente une surface d'appui (931), l'élément de déclenchement (240) étant disposé en appui contre la surface d'appui (931) dans la position de repos du poussoir de touche (220).

9. Clavier (100), le clavier (100) comprenant:
au moins un module de touche (110) selon l'une des revendications précédentes; et
le substrat de circuit (102) comportant les surfaces de contact (303a, 303b, 303c), ledit au moins un module de touche (110) étant disposé sur le substrat de circuit (102).

10. Clavier (100) selon la revendication 9, comprenant un dispositif (770) pour détecter un actionnement du module de touche (110), le dispositif (770) étant relié au substrat de circuit (102) de manière à pouvoir transmettre des signaux, le dispositif (770) comprenant un dispositif de détection (772) pour détecter un nombre de surfaces de contact (303a, 303b, 303c) du substrat de circuit (102) du clavier (100) contactées par les doigts de contact (341, 342, 343) et un moyen de fourniture (774) pour fournir un premier signal d'actionnement (781) en réponse à un premier nombre détecté de surfaces de contact (303a, 303b, 303c) contactées par les doigts de contact (341, 342, 343) et un deuxième signal d'actionnement (782) en réponse à un deuxième nombre détecté, différent du premier nombre, de surfaces de contact (303a, 303b, 303c) contactées par les doigts de contact (341, 342, 343), chacun des signaux d'actionnement (781, 782) représentant un actionnement détecté du module de touche (110).

11. Clavier (100) selon la revendication 10, dans lequel le dispositif de détection (772) est conçu pour détecter au moins un intervalle de temps entre des instants de contact auxquels différentes surfaces de contact (303a, 303b, 303c) sont contactées par les doigts de contact (341, 342, 343), le dispositif de fourniture (774) étant conçu, pour fournir au moins un autre signal d'actionnement (783) en fonction de l'au moins un intervalle de temps détecté en utilisant une règle de détermination, l'au moins un autre signal d'actionnement (783) représentant un actionnement détecté du module de touche (110).

12. Clavier (100) selon l'une quelconque des revendications 9 à 11, dans lequel les surfaces de contact (303a, 303b, 303c) sont isolées électriquement les unes des autres et/ou sont disposées le long d'une ligne droite.

13. Clavier (100) selon l'une des revendications 9 à 12, dans lequel l'au moins un module de touche (110) et le substrat de circuit (102) sont reliés entre eux exclusivement par complémentarité de forme et/ou par adhérence.

14. Clavier (100) selon l'une des revendications 9 à 13, comprenant un élément de fixation (104) pour fixer ledit au moins un module de touche (110) sur le substrat de circuit (102), l'élément de fixation (104) étant réalisé sous la forme d'un cadre de touche entre le substrat de circuit (102) et une partie supérieure de clavier ou sous la forme d'une partie supérieure de clavier.

15. Procédé (800) de détection d'un actionnement d'un module de touche (110) d'un clavier (100) selon l'une quelconque des revendications 9 à 14, le procédé (800) comprenant:
détecter (810) un nombre de plages de contact (303a, 303b, 303c) du substrat de circuit (102) du clavier (100) contactées par les doigts de contact (341, 342, 343); et
fournir (820) un premier signal d'actionnement en réponse à un premier nombre détecté de surfaces de contact (303a, 303b, 303c) contactées par les doigts de contact (341, 342, 343) et un second signal d'actionnement en réponse à un second nombre détecté, différent du premier nombre, de surfaces de contact (303a, 303b, 303c) contactées par les doigts de contact (341, 342, 343), chacun des signaux d'actionnement représentant un actionnement détecté du module de touche (110).
